# EUROPÄISCHE PATENTANMELDUNG

(11) **EP 4 678 544 A1**
(43) Veröffentlichungstag der Anmeldung: **14.01.2026**
(21) Anmeldenummer: 25183391.9
(22) Anmeldetag: 17.06.2025
(51) Int. Cl.: B65B 61/18, B65D 33/16

(54) **VERFAHREN UND VORRICHTUNG ZUM VERSCHLIESSEN VON VERPACKUNGSBEUTELN MITHILFE VON KLEBSTOFF SOWIE VERPACKUNG**

(30) Priorität: 04.07.2024 DE 102024119005
(71) Anmelder: Mierig, Ilke, 20259 Hamburg (DE)
(72) Erfinder: Mierig, Ilke, 20259 Hamburg (DE)
(74) Vertreter: Klickow & Wetzel PartGmbB

(57) **Zusammenfassung**

Die Erfindung betrifft ein Verfahren und eine Vorrichtung zum Verschließen von Verpackungsbeuteln mithilfe von Klebstoff sowie eine Verpackung. Erfindungsgemäß erfolgt das Verschließen der Verpackungsbeutel mithilfe von Klebstoff, wobei das Material des Verpackungsbeutels im Verschlussbereich zumindest nahezu vollständig von dem Klebstoff durchdrungen ist.

## Beschreibung

Die Erfindung betrifft ein Verfahren zum Verschließen von Verpackungsbeuteln, insbesondere von Netzbeuteln, mithilfe von Klebstoff.

Darüber hinaus betrifft die Erfindung eine Vorrichtung zum Verschließen von Verpackungsbeuteln, insbesondere von Netzbeuteln, mithilfe von Klebstoff.

Weiterhin betrifft die Erfindung eine Verpackung, insbesondere im Sinne eines Verpackungsbeutels.

Diverse Produkte, insbesondere jedoch Obst und Gemüse, werden für den Handel in Verpackungen in Form von Beuteln aus Netzen oder Gewebe verpackt. Diese Beutel werden in der Regel aus einem schlauchartigen Verpackungsmaterial gefertigt und daher auch Schlauchbeutel genannt.

Diese Verpackungsbeutel bestehen häufig aus Kunststoffen, es ist jedoch auch die Herstellung aus Naturfasern, wie Cellulose oder Baumwolle, bekannt.

Verpackungsbeutel aus Naturfasern werden beim maschinellen Abpacken von Produkten zumeist mit Metallclips verschlossen, da die beispielsweise aus der DE 10 2019 111 657 A1 bekannte und für Kunststoffe eingesetzte thermische Verschweißung zur Herstellung eines hinreichend mechanisch belastbaren Beutelverschlusses nicht funktioniert oder die Verwendung von Kunststoffen nicht erwünscht ist.

Darüber hinaus sorgt die hohe Temperatur beim thermischen Verschweißen der Fasern unter Umständen für eine ungewollte Schwächung einzelner Fasern eines Verpackungsnetzes.

Es ist daher eine Aufgabe der Erfindung, eine Vorrichtung zum Verschließen von Verpackungsbeuteln anzugeben, die die genannten Probleme zumindest teilweise behebt.

Diese Aufgabe wird erfindungsgemäß durch eine Verpackungsmaschine gemäß Patentanspruch 1 gelöst.

Es ist eine weitere Aufgabe der Erfindung, ein Verfahren zum Verschließen von Verpackungsbeuteln zu schaffen, das die genannten Probleme zumindest teilweise behebt.

Diese Aufgabe wird erfindungsgemäß durch ein Verfahren zum Verschließen von Verpackungsbeuteln gemäß Patentanspruch 2 gelöst.

Darüber hinaus ist es eine Aufgabe der Erfindung, eine Verpackung zu schaffen, die die genannten Probleme zumindest teilweise behebt.

Diese Aufgabe wird erfindungsgemäß durch eine Verpackung gemäß Patentanspruch 10 gelöst.

Die nachfolgend offenbarten Merkmale einer Verpackungsmaschine, eines Verfahrens zum Verschließen von Verpackungsbeuteln sowie einer Verpackung sind in allen ausführbaren Kombinationen Teil der Erfindung.

Erfindungsgemäß ist die Verpackung als ein Verpackungsbeutel ausgebildet und wird an mindestens einer Seite mithilfe von Klebstoff verschlossen. Hierdurch kann auf die Verwendung eines Metallclips verzichtet werden. Zudem werden die Fasern des Verpackungsbeutels gegenüber dem Verschweißen durch den Klebstoff nicht wesentlich beschädigt, sondern bleiben in ihrer Struktur erhalten.

Ein Verpackungsbeutel gemäß der Erfindung ist vorzugsweise aus einem Netz- oder einem Gewebematerial gebildet.

Vorzugsweise ist das Material des Verpackungsbeutels vollständig oder zumindest im Wesentlichen aus Naturfasern, beispielsweise aus Cellulose, Baumwolle oder Leinen, gebildet.

Der zum Verschließen des Verpackungsbeutels verwendete Klebstoff ist in vorteilhaften Ausführungsformen der Erfindung als ein biologischer Klebstoff (Bio-Klebstoff) realisiert. Beispielsweise können in Ausführungsformen der Erfindung Saccharose oder Fructose, Stärke, Eiweißprodukte und -verbindungen oder Harze als Klebstoff Verwendung finden.

Biologischer Klebstoff ist in Ausführungsformen der Erfindung ein biologisch abbaubarer Klebstoff besonders bevorzugt aus natürlichen Materialien.

Erfindungsgemäß ist das Material der Verpackung nach der Fertigstellung des Verschlusses im Verschlussbereich vollständig oder zumindest im Wesentlichen vom Klebstoff durchdrungen. Dies ist wichtig, um eine Fixierung aller oder zumindest nahezu aller Fasern der Verpackung im Verschlussbereich zu erreichen, sodass sich auch innenliegende Fasern nicht aus dem Verschluss lösen können. Dies ist insbesondere in Abgrenzung zur Verwendung von bekannten Klebestreifen zu verstehen, bei deren Verwendung das Material des Verpackungsbeutels im Verschlussbereich nur oberflächlich und außenliegend mit dem Klebstoff in Kontakt kommt.

In Ausführungsformen der Erfindung ist der Verpackungsbeutel im Verschlussbereich zusätzlich zur Verklebung mit einem metallfreien Verschlussbandstreifen umwickelt. Der Verschlussbandstreifen dient der mechanischen Stabilisierung des Verschlusses durch das Abstützen der im Verschlussbereich außenliegenden Fasern des Verpackungsbeutels und dem zusätzlichen Schutz des Klebverschlusses durch seine Abschirmfunktion.

In bevorzugten Ausführungsformen der Erfindung ist der metallfreie Verschlussbandstreifen aus Naturfasern hergestellt.

Metallfrei im Sinne der Erfindung bedeutet, dass der Verschlussbandstreifen nicht aus Metall hergestellt ist. Umfasst sind hingegen solche Materialien, insbesondere Naturfasern, die aufgrund ihrer natürlichen Zusammensetzung Spuren von Metallen enthalten können.

In Ausführungsformen der Erfindung ist der Klebstoff mindestens einseitig auf den Verschlussbandstreifen aufgetragen und/oder der Verschlussbandstreifen ist mit dem Klebstoff durchsetzt.

In einem erfindungsgemäßen Verfahren zum Verschließen von Verpackungsbeuteln aus Netz oder Gewebe wird der Verpackungsbeutel im Verschlussbereich mit mindestens einem Verschlussbandstreifen umwickelt.

In einer ersten Ausführungsform des Verfahrens ist mindestens auf der dem Material des Verpackungsbeutels beim Verschließen zugewandten Seite des Verschlussbandstreifens Klebstoff aufgebracht. Das Aufbringen des Klebstoffs kann entweder bei der Zuführung des Verschlussbandstreifens aus einem Vorrat zum Verschließen des Verpackungsbeutels erfolgen oder es wird / werden bereits mit Klebstoff versehenes Verschlussband / versehene Verschlussbandstreifen bevorratet.

Je nach eingesetztem Klebstoff wird der Verschlussbandstreifen im Verschlussbereich an den Verpackungsbeutel angedrückt und/oder um diesen gewickelt oder der Klebstoff wird zusätzlich durch Hitzeeinwirkung geschmolzen, sodass der Klebstoff in allen Fällen im Verschlussbereich in das Material des Verpackungsbeutels dringt und die Fasern einbettet.

In einer zweiten Ausführungsform des Verfahrens werden Verschlussbandstreifen ohne zuvor aufgebrachten Klebstoff verwendet, wobei vor dem Zusammenbringen des Verschlussbandstreifens mit dem Verpackungsbeutel im Verschlussbereich Klebstoff auf den Verpackungsbeutel aufgebracht wird, welcher, ggf. nach einem Erhitzen des Klebstoffs, durch die Fasern des Verpackungsbeutels dringt.

Sofern ein Klebstoff mit thermoplastischen Eigenschaften, also ein Klebstoff, der bei Erhitzen schmilzt und bei Erkalten wieder fest wird, verwendet wird, ist der Verschluss nach dem Aushärten des Klebstoffs durch das Abkühlen realisiert.

In Ausführungsformen des erfindungsgemäßen Verfahrens werden zeitgleich zwei Verschlüsse zum Verschließen der jeweils oberen und unteren Beutelöffnung ausgeführt.

In Ausführungsformen des erfindungsgemäßen Verfahrens wird ein Verpackungsschlauch zum Verpacken von Produkten verwendet, wobei das Netz / Gewebe der Verpackungsbeutel mit dem Verschließen der Verpackungsbeutel zwischen den Verschlüssen benachbarter Verpackungsbeutel voneinander getrennt wird.

In Ausführungsformen des erfindungsgemäßen Verfahrens wird eine erfindungsgemäße Verpackungsmaschine verwendet.

In Ausführungsformen des erfindungsgemäßen Verfahrens wird eine erfindungsgemäße Verpackung hergestellt.

Die erfindungsgemäße Verpackungsmaschine ist in bevorzugten Ausführungsformen zur Realisierung des erfindungsgemäßen Verfahrens zum Verschließen von Verpackungsbeuteln ausgebildet.

Eine erfindungsgemäße Verpackung ist als ein Verpackungsbeutel ausgebildet und weist mindestens einen, in der Regel zwei Verschlussbereiche auf.

Bei der Herstellung von Schlauchbeuteln sind sowohl Varianten denkbar, bei denen beide Seiten des Verpackungsschlauches gemeinsam in einem Verschlussbereich verschlossen werden als auch Varianten, bei denen jeder Schlauchbeutel einen separaten unteren und oberen Verschlussbereich aufweist.

In bevorzugten Ausführungsformen der erfindungsgemäßen Verpackung sind der Verpackungsschlauch und der mindestens eine Verschlussbandstreifen aus Naturfasern hergestellt.

In besonders bevorzugten Ausführungsformen der erfindungsgemäßen Verpackung ist zudem der Klebstoff als ein biologischer Klebstoff ausgebildet.

In Ausführungsformen der Erfindung ist der Verschluss des Verpackungsbeutels durch verschmolzenen Klebstoff mit thermoplastischen Eigenschaften, wie beispielsweise Saccharose, Fructose oder Harze realisiert.

In Ausführungsformen der Erfindung ist das Material des Verpackungsbeutels als ein Cellulose-Netz ausgebildet.

## Patentansprüche

1. Verpackungsmaschine zur Verpackung von Produkten in Verpackungsbeuteln, **dadurch gekennzeichnet, dass** diese zum Verschließen des Verpackungsbeutels mit Klebstoff und einem metallfreien Verschlussbandstreifen ausgebildet ist, wobei das Material des Verpackungsbeutels im Verschlussbereich zumindest nahezu vollständig von dem Klebstoff durchdrungen ist.

2. Verfahren zum Verschließen von Verpackungsbeuteln aus einem Netz- oder einem Gewebematerial aus Naturfasern, wobei der Verpackungsbeutel beim Verschließen im Verschlussbereich mit mindestens einem metallfreien Verschlussbandstreifen umhüllt wird, **dadurch gekennzeichnet, dass** der Verschluss des Verpackungsbeutels mithilfe von Klebstoff realisiert wird, wobei das Material des Verpackungsbeutels im Verschlussbereich zumindest nahezu vollständig von dem Klebstoff durchdrungen wird.

3. Verfahren nach Anspruch 2, **dadurch gekennzeichnet, dass** der bereits mindestens auf einer Seite mit Klebstoff versehene Verschlussbandstreifen im Verschlussbereich appliziert wird.

4. Verfahren nach Anspruch 2, **dadurch gekennzeichnet, dass** erst der Klebstoff im Verschlussbereich auf den Verpackungsbeutel aufgetragen und anschließend ein nicht zuvor mit Klebstoff versehener Verschlussbandstreifen im Verschlussbereich appliziert wird.

5. Verfahren nach einem der Ansprüche 2 bis 4, **dadurch gekennzeichnet, dass** der Verschlussbandstreifen im Verschlussbereich an den Verpackungsbeutel angedrückt und/oder um den Verpackungsbeutel herumgewickelt wird.

6. Verfahren nach Anspruch 5, **dadurch gekennzeichnet, dass** der Klebstoff durch Erhitzen geschmolzen wird.

7. Verfahren nach einem der Ansprüche 2 bis 6, **dadurch gekennzeichnet, dass** zeitgleich zwei Verschlüsse zum Verschließen der jeweils oberen und unteren Beutelöffnung ausgeführt werden.

8. Verfahren nach einem der Ansprüche 2 bis 6, **dadurch gekennzeichnet, dass** ein Verpackungsschlauch aus Netz- oder Gewebematerial zum Verpacken von Produkten verwendet wird, wobei das Netz / Gewebe der Verpackungsbeutel mit dem Verschließen der Verpackungsbeutel zwischen den Verschlüssen benachbarter Verpackungsbeutel voneinander getrennt wird.

9. Verfahren nach einem der Ansprüche 2 bis 6, **dadurch gekennzeichnet, dass** eine Verpackungsmaschine gemäß Anspruch 1 verwendet wird.

10. Verpackung ausgebildet als ein Verpackungsbeutel aus einem Netz- oder einem Gewebematerial, **dadurch gekennzeichnet, dass** der Verschluss mithilfe von Klebstoff und einem metallfreien Verschlussbandstreifen realisiert ist, wobei das Material des Verpackungsbeutels im Verschlussbereich zumindest nahezu vollständig von dem Klebstoff durchdrungen ist.
